# EUROPÄISCHE PATENTSCHRIFT

(11) **EP 0 408 784 B1**
(45) Veröffentlichungstag und Bekanntmachung des Hinweises auf die Patenterteilung: **05.01.1994**
(21) Anmeldenummer: 89113202.9
(22) Anmeldetag: 19.07.1989
(51) Int. Cl.: E05D 15/52, E05B 17/20

(54) **Blockiervorrichtung für einen Drehkippbeschlag**
Latching device for a pivoting and tilting wing
Dispositif de blocage d'une ferrure tournant tombant pour battant

(43) Veröffentlichungstag der Anmeldung: 23.01.1991
(73) Patentinhaber: GEBRÜDER GOLDSCHMIDT BAUBESCHLÄGE GESELLSCHAFT MIT BESCHRÄNKTER HAFTUNG, 42579 Heiligenhaus (DE)
(72) Erfinder: Goldschmidt, Hans-Gerd, D-5628 Heiligenhaus (DE)
(74) Vertreter: Masch, Karl Gerhard, Dr.

(56) Entgegenhaltungen:
- BE-A- 874 223
- DE-C- 68 349
- FR-A- 2 177 238
- GB-A- 331 669
- GB-A- 2 119 013
- US-A- 3 911 621

## Beschreibung

Die Erfindung betrifft eine Blockiervorrichtung für einen Drehkippbeschlag mit einer Handhabe und einer Betätigungsstange, wobei die Blockiervorrichtung ein Beschlaggehäuse aufweist, in dem einerseits die Betätigungsstange längsgeführt ist und andererseits ein Schloßzylinder befestigt und ein von dessen Schließnase betätigbarer Querriegel gelagert ist, der mit seinem einen freien Ende in zumindest einer vorgegebenen Stellung der Betätigungsstange in eine zugeordnete Stangenausnehmung einführbar ist.

Bei einer bekannten Blockiervorrichtung der genannten Art (FR-A-2 177 238) weist die Stangenausnehmung eine dem zugeordneten freien Ende des Querriegels entsprechende Größe auf, so daß die Blockierung des Drehkippbeschlages nur in einer Stellung, z. B. der Schließstellung der Handhabe möglich ist und diese dann in keine der anderen Stellungen mehr gebracht werden kann.

Der Erfindung liegt die Aufgabe zugrunde, eine Blockiervorrichtung der eingangs genannten Art so auszubilden, daß bei in die Stangenausnehmung einfassenden Querriegel nur die Offenstellung der Handhabe nicht mehr erreichbar ist.

Die erfindungsgemäße Lösung dieser Aufgabe besteht darin, daß die Handhabe aus einer Schließstellung über eine Kippstellung in eine Offenstellung und umgekehrt drehbar ist und daß die Stangenausnehmung als derart angeordnetes Langloch ausgebildet ist, daß die Handhabe bei in das Langloch eingeführtem freien Ende des Querriegels zwischen der Schließstellung und der Kippstellung und umgekehrt bewegbar ist.

Die Erfindung geht hierbei von der Erkenntnis aus, daß man das gewünschte Ziel auf ganz einfache Weise, nämlich mittels eines Langloches als Stangenausnehmung bei einer an sich bekannten Ausführungsform eines Drehkippbeschlages mit einer aus der Schließstellung über eine Kippstellung in eine Offenstellung und umgekehrt drehbaren Handhabe, bei der also Schließstellung und Kippstellung unmittelbar hintereinander liegen, verwirklichen kann. Die erfindungsgemäße Blockiervorrichtung erlaubt so bei in Blockierstellung befindlichem Querriegel ein Überführen beispielsweise eines Fensters aus der Schließstellung in die Kippstellung zum Lüften, ohne daß jedoch das Fenster geöffnet werden kann. Das ist beispielsweise in geschlossenen Anstalten von Bedeutung.

Für die weitere Ausgestaltung bestehen im Rahmen der Erfindung mehrere Möglichkeiten. So ist nach einer bevorzugten Ausführungsform vorgesehen, daß ein falzseitiges Abdeckblech, hinter dem die Betätigungsstange längsgeführt ist, und die Betätigungsstange randseitig durch das am Abdeckblech festgelegte Beschlaggehäuse geführt sind und das in der Stangenausnehmung befindliche freie Ende des Querriegels bis in eine zugeordnete Abdeckblechausnehmung überführbar ist. Bei gleicher Dimensionierung des Querriegels sind dann wesentlich höhere Aufbruchkräfte erforderlich. Zur Vermeidung unbeabsichtigter Bewegungen des Querriegels, die den Drehkippbeschlag beschädigen könnten, empfiehlt die Erfindung, den Querriegel mit Rastmitteln in seiner Blockier- und Offenstellung festzulegen. Diese Rastmittel können aus einer mit einer Rastnase versehenen Blattfeder am Querriegel und der Rastnase zugeordneten Kerben im Beschlaggehäuse bestehen; die Blattfeder kann aber auch im Beschlaggehäuse vorgesehen sein, während die Kerben am Querriegel anzuordnen sind.

Im folgenden wird die Erfindung anhand einer ein Ausführungsbeispiel darstellenden Zeichnung näher erläutert, deren einzige Zeichnungsfigur eine Blockiervorrichtung für einen Drehkippbeschlag im Längsschnitt zeigt.

Die Blockiervorrichtung ist mit einem Schloßzylinder 1 versehen und für einen Drehkippbeschlag bestimmt, der mit einer hinter einem falzseitigen Abdeckblech 2 längsgeführten Betätigungsstange 3 ausgeführt ist. Das Abdeckblech 2 und die Betätigungsstange 3 sind randseitig durch ein kastenförmiges Beschlaggehäuse 4 geführt. Das Beschlaggehäuse 4 ist dabei unverrückbar am Abdeckblech 2 festgelegt; hierzu ist das Abdeckblech 2 mit einzelnen nicht dargestellten Kerber versehen, in die zumindest ein Teil des mehrteiligen Beschlaggehäuses 4 eingreift. Im Beschlaggehäuse 4 ist austauschbar der Schloßzylinder 1 befestigt. Dieser besteht aus einem handelsüblichen Profilhalbzylinder, der in der bekannten Weise mit Hilfe einer in einer entsprechenden Gehäuseausnehmung 6 befindlichen Schraube 5 festgeschraubt ist. Im Beschlaggehäuse 4 ist außerdem ein von der Schließnase 7 des Schloßzylinders 1 betätigbarer Querriegel 8 gelagert. Dieser Querriegel 8 ist mit seinem freien Ende, das als Rundzapfen 9 ausgebildet ist, in eine zugeordnete Stangenausnehmung 10 und von dort in eine fluchtende Abdeckblechausnehmung 11 überführbar.

In der Figur ist im einzelnen nicht erkennbar, daß der Drehkippbeschlag mit einer Handhabe ausgerüstet ist, die aus einer Schließstellung über eine Kippstellung in eine Offenstellung und umgekehrt drehbar ist. Aus der Figur ist aber ersichtlich, daß die Stangenausbildung 10 als Langloch ausgebildet ist, wodurch die Handhabe bei in die Stangenausnehmung 10 eingeführtem freien Ende des Querriegels 8 zwischen Schließstellung und Kippstellung und umgekehrt bewegbar ist. Der Querriegel 8 ist mit Rastmitteln 12-14 in seiner Blockier- und Offenstellung festgelegt. Diese Rastmittel 12-14 bestehen aus einer mit einer Rastnase 12 versehenen Blattfeder 13 am Querriegel 8 und aus zwei Kerben 14 im Beschlaggehäuse 4, in die die Rastnase 12 in der Blockierstellung bzw. Freihabestellung einrastet.

Das Beschlaggehäuse 4 der Blockiervorrichtung kann ohne weiteres mit einem Getriebegehäuse des Drehkippbeschlages vereinigt werden, so wie er beispielsweise in der prioritätsgleichrangigen Patentanmeldung gemäß EP-A- 0 408 785 beschrieben ist.

## Patentansprüche

1. Blockiervorrichtung für einen Drehkippbeschlag mit einer Handhabe und einer Betätigungsstange (3), wobei die Blockiervorrichtung ein Beschlaggehäuse (4) aufweist, in dem einerseits die Betätigungsstange (3) längsgeführt ist und andererseits ein Schloßzylinder (1) befestigt und ein von dessen Schließnase (7) betätigbarer Querriegel (8) gelagert ist, der mit seinem einen freien Ende (9) in zumindest einer vorgegebenen Stellung der Betätigungsstange (3) in eine zugeordnete Stangenausnehmung (10) einführbar ist, **dadurch gekennzeichnet**, daß die Handhabe aus einer Schließstellung über eine Kippstellung eine Offenstellung und umgekehrt drehbar ist und daß die Stangenausnehmung (10) als derart angeordnetes Langloch ausgebildet ist, daß die Handhabe bei in das Langloch eingeführtem freien Ende (9) des Querriegels (8) zwischen der Schließstellung und der Kippstellung und umgekehrt bewegbar ist.

2. Blockiervorrichtung nach Anspruch 1, dadurch gekennzeichnet, daß ein falzseitiges Abdeckblech (2), hinter dem die Betätigungsstange (3) längsgeführt ist, und die Betätigungsstange (3) randseitig durch das am Abdeckblech (2) festgelegte Beschlaggehäuse (4) geführt sind und daß in der Stangenausnehmung (10) befindliche freie Ende (9) des Querriegels (8) bis in eine zugeordnete Abdeckblechausnehmung (11) überführbar ist.

3. Blockiervorrichtung nach Anspruch 1 oder 2, dadurch gekennzeichnet, daß der Querriegel (8) mit Rastmitteln (12-14) in seiner Blockier- und Offenstellung festgelegt ist und die Rastmittel (12-14) aus einer Rastnase (12) versehenen Blattfeder (13) am Querriegel (8) und der Rastnase (12) zugeordneten Kerben (14) im Beschlaggehäuse (4) bestehen.

## Claims

1. A locking device for a rotary tilting fitting with a hand-grip and an operating rod (3), wherein the locking device has a fitting housing (4) in which firstly the operating rod (3) is longitudinally guided and in which secondly a lock cylinder (1) is secured, and in which a transverse bolt (8) is mounted which can be actuated by the closure lug (7) of the lock cylinder, the free end (9) of which transverse bolt can be inserted in an associated rod recess (10) in at least one predetermined position of the operating rod (3), characterised in that the hand-grip can be rotated from a closed position via a tilted position to an open position and vice versa and that the rod recess (10) is constructed as a slot disposed in such a way that the hand-grip can be moved between the closed position and the tilted position and vice versa when the free end (9) of the transverse bolt (8) is inserted in the slot.

2. A locking device according to claim 1, characterised in that the operating rod (3) and a rebate-side cover plate (2) behind which the operating rod (3) is longitudinally guided are passed near the edge through the fitting housing (4) attached to the cover plate (2), and that the free end (9) of the transverse bolt (8) which is located in the rod recess (10) can be moved into an associated cover plate recess (11).

3. A locking device according to claim 1 or 2, characterised in that the transverse bolt (8) is secured with latching means (12-14) in its locked and open positions and the latching means (12-14) consist of a leaf spring (13) disposed on the transverse bolt (8) and provided with a latching projection (12) and indentations (14) disposed in the fitting housing (4) and associated with the latching projection (12).

## Revendications

1. Dispositif de blocage pour un dispositif de fermeture basculant, comportant une poignée et une barre d'actionnement (3), le dispositif de blocage possédant un boîtier (4), dans lequel d'une part la barre d'actionnement (3) est guidée longitudinalement et d'autre part un barillet (1) est fixé et dans lequel est monté un verrou transversal (8) pouvant être actionné par son ergot de fermeture (7) et qui peut être introduit, par l'une de ses extrémités libres (9), dans un évidement associé (10) de la barre, lorsque la barre d'actionnement (3) est au moins dans une position prédéterminée, et que l'on peut faire pivoter la poignée d'une position fermée dans une position ouverte, en passant par une position basculée, et inversement et que l'évidement (10) de la barre est agencé sous la forme d'un trou allongé disposé de telle sorte que, lorsque l'extrémité libre (9) du verrou transversal (8) est insérée dans le trou allongé, la poignée est déplaçable entre la position fermée et la position basculée et inversement.

2. Dispositif de blocage suivant la revendication 1, caractérisé par le fait qu'une tôle de recouvrement (2), située du côté de la feuillure et derrière laquelle la barre d'actionnement (3) est guidée longitudinalement, et la barre d'actionnement (3) sont guidées, sur leur côté marginal, par le carter (4) du dispositif de fermeture, qui est fixé sur la tôle de recouvrement (2), et que l'extrémité libre (9), située dans l'évidement (10) de la barre, du verrou transversal (8) peut être introduite jusque dans un évidement associé (11) de la tôle de recouvrement.

3. Dispositif de blocage suivant la revendication 1 ou 2, caractérisé en ce que le verrou transversal (8) est bloqué par des moyens d'encliquetage (12-14) dans sa position bloquée et dans sa position ouverte et que les moyens d'encliquetage (12-14) sont constitués par un ressort à lame (13) pourvu d'un ergot d'encliquetage (12) et situé sur le verrou transversal (8) et par des encoches (14), qui sont associées à l'ergot d'encliquetage (12) et sont ménagées dans le carter (4) du dispositif de fermeture.
